# EUROPÄISCHE PATENTSCHRIFT

(11) **EP 2 843 164 B1**
(45) Veröffentlichungstag und Bekanntmachung des Hinweises auf die Patenterteilung: **04.10.2017**
(21) Anmeldenummer: 14176315.1
(22) Anmeldetag: 09.07.2014
(51) Int. Cl.: E05B 65/462

(54) **Beschlag für ein Schubladenmodul eines mobilen Fahrzeuges**
Fitting for a drawer module of a mobile vehicle
Crémone pour un module de tiroir d'un véhicule mobile

(30) Priorität: 30.08.2013 DE 102013109493
(43) Veröffentlichungstag der Anmeldung: 04.03.2015
(73) Patentinhaber: Karl Simon GmbH & Co. KG, 78733 Aichhalden (DE)
(72) Erfinder: Bantle, Ulrich, 72186 Empfingen (DE)
(74) Vertreter: Herrmann, Jochen

(56) Entgegenhaltungen:
- DE-U1- 9 001 799
- GB-A- 191 212 591
- US-A- 3 359 051
- US-B1- 6 722 167

## Beschreibung

Die Erfindung betrifft einen Beschlag für ein Schubladenmodul eines mobilen Fahrzeuges, insbesondere eines Wohnmobils, eines Wohnwagens oder eines Boots.

In mobilen Fahrzeugen sind häufig Innenausbauten untergebracht in denen Gegenstände aufbewahrt werden können. Beispielsweise kann in dem mobilen Fahrzeug ein Schubladenmodul in einem Möbelkorpus verbaut sein. Dabei sind mehrere Schubladen übereinander im Möbelkorpus angeordnet. Ein übliches Schubladenmodul im Küchenbereich eines Caravans besitzt üblicherweise drei übereinander angeordnete Schubladen. Damit sich diese Schubladen während der Fahrt nicht unbeabsichtigt öffnen, lassen sie sich mit Sperrelementen einzeln sichern. Zu diesem Zweck werden häufig Hakenschnäpper verwendet, die von der Frontblende der jeweiligen Schublade her entriegelbar sind. Um die Schublade zu öffnen, muss dabei jedes Mal die Verriegelung entsperrt werden. Es ist aber wünschenswert, dass beim Stillstand des Fahrzeuges die Schubladen, wie es ein Benutzer bei üblichen Küchen gewohnt ist, ohne weiteres aufziehen zu können. Wenn die Schubladen zur Vorbereitung der Abfahrt des Fahrzeuges verriegelt werden müssen, so soll dies ebenfalls einfach durchführbar sein. Während der Fahrt muss insbesondere bei starken Vibrationen und Kurvenfahrten sichergestellt werden, dass sich die Schubladen nicht unbeabsichtigt lösen.

Gattungsgemäße Beschläge sind z.B. aus US 6 722 167 B oder GB 191212591 A bekannt.

Es ist Aufgabe der Erfindung, einen Beschlag für ein Schubladenmodul eines mobilen Fahrzeuges zu schaffen, bei dem der Bedienkomfort deutlich verbessert ist. Diese Aufgabe wird mit einem Beschlag nach dem Anspruch 1 gelöst. Demgemäß wird ein Beschlag mit einem Sperrelement vorgeschlagen, das entsprechend der Anzahl der zu sperrenden Schubladen Arretierteile aufweist, wobei mittels eines Betätigungselementes ein Auslöser verstellbar ist, der auf ein Schaltstück einwirkt um mit dem Sperrelement zumindest zwei der Arretierteile, vorzugsweise alle Arretierteile zwischen einer Sperr- und einer Öffnungsstellung zu verstellen. Dabei ist der Auslöser mit einem Bedienteil gekoppelt und kann mittels eines Push-Latch-Mechanismusses in der der Sperrstellung des Sperrelementes zugeordneten Schaltstellung arretiert werden.

Push-Latch-Mechanismen sind aus dem Stand der Technik bekannt und werden für Möbelverschlüsse vielfältig eingesetzt. Solche Verschlüsse sind auch unter dem Begriff Push-To-Open-Mechanismen bekannt. Dabei wird in der Schließstelle des Verschlusses manuell ein Bedienteil in eine Überhubstellung gedrückt. Infolge dieses Überhubes wird die Arretierstellung des Bedienteiles aufgehoben. Nach Entlasten des Bedienteiles schiebt eine Feder das Bedienteil in eine Öffnungsstellung aus. Gleichzeitig wird mit dem Bedienteil auch ein Verschlussglied, beispielsweise ein Verschlusshaken in die Öffnungsstellung bewegt. Soll der Verschluss wieder in seine Verschließstellung gebracht werden, so wird auf das Bedienelement ein Druck manuell aufgebracht, sodass dieses in die Schließstellung geschoben wird. In der Schließstellung erfolgt wieder eine Arretierung des Bedienelementes. Die Arretierung des Bedienelementes wird dabei mit einem Überhubmechanismus gelöst, wie er bei Kugelschreibern verwendet ist. Dieser Kugelschreibermechanismus weist einen Rastnocken auf, der mit einer Steuerkurve zusammenarbeitet. In der Schließstellung ist der Rastnocken in der Steuerkurve arretiert. Nach Aufbringen des Überhubes gelangt der Rastnocken außer Eingriff mit der Steuerkurve und das Bedienelement (Kugelschreiberdruckknopf) wird in die geöffnete Position verschoben.

Der Erfinder hat nun erkannt, dass ein solcher Push-Latch-Mechanismus in besonderer Weise für die Anwendung in einem Beschlag für ein Schubladenmodul eines mobilen Fahrzeuges geeignet ist. Ein Auslöser wird mit dem Push-Latch-Mechanismus gekoppelt, der auf ein Schaltstück des Sperrelementes einwirkt. Damit können die Arretierteile zwischen einer Sperr- und einer Öffnungsstellung verstellt werden. Beispielsweise kann bei Einwirken des Auslösers auf das Schaltstück das Sperrelement so versetzt werden, dass die Arretierteile in ihre Sperrstellung gelangen und dann die Schubladen blockieren. Mit dem Push-Latch-Mechanismus und den mit dem Sperrelement gekoppelten Arretierteilen lassen sich mithin gleichzeitig mehrere Schubladen mit einem Knopfdruck verriegeln bzw. entriegeln. Dies erhöht den Bedienkomfort deutlich. Zudem wird damit auf einfache Weise eine sichere Festlegung der Schubladen erreicht, die auch ausreichend Vibrationsstabil ist um ein unbeabsichtigtes Öffnen der Schubladen zu verhindern. Erfindungsgemäß ist der Auslöser an ein Stellteil angekoppelt, das in einem Gehäuse mittels des Bedienteils verstellbar ist, und dass das Stellteil und das Gehäuse einen Schaltnocken und eine damit zusammenwirkende Schaltkurve des Push-Latch-Mechanismus bilden. Auf diese Weise wird eine einfache Konstruktion möglich.

Um eine sichere Verriegelung und Bedienung des Push-Latch-Mechanismusses zu gewährleisten, kann es vorgesehen sein, dass das Betätigungselement eine Feder aufweist, die das Stellteil federvorgespannt hält.

Um eine natürliche Schließbewegung zum Zwecke eines hohen Bedienkomforts zu erreichen kann es vorgesehen sein, dass der Stellteil mittels des Bedienteils linear verstellbar ist. Beispielsweise kann die Linearverstellung dann in Richtung der Tiefe der Schublade verlaufen. Wenn das Bedienteil dann an der Frontblende der Schublade angebracht ist, so kann ein Benutzer mit dem Schließen der Schublade auch gleichzeitig bequem eine Verriegelung vornehmen. Erfindungsgemäß weist das Schaltstück eine Auflaufkurve auf, auf der der Auslöser bei dessen Verstellung aufläuft um das Schaltstück von einer Sperr- in eine Öffnungsstellung zu bewegen. Hierbei ergibt sich mit geringem Teile- und Montageaufwand eine zuverlässig arbeitende Konstruktion. Eine besonders bevorzugte Erfindungsvariante ist dergestalt, dass der Auslöser zumindest über einen Teilbereich seines Verstellweges zwischen dem Schaltstück und einem Stützabschnitt geführt ist. Hierdurch wird eine ausreichend vibrationsstabile Beschlagausführung möglich. Zur Verringerung des Teileaufwandes kann es dabei auch vorgesehen sein, dass der Stützabschnitt Teil eines Befestigungsteiles zur Befestigung des Sperrelementes an einem Möbelkorpus ist.

Eine einfache Montage wird dabei dann möglich, wenn vorgesehen ist, dass die Lagezuordnung des Stützabschnittes zu dem Auslöser mittels eines Einstellabschnittes, insbesondere eines Langloches veränderbar ist.

Zu diesem Zwecke kann es auch vorgesehen sein, dass zumindest ein Teil der Arretierteile verstellbar, insbesondere stufenlos verstellbar an dem Sperrelement befestigbar sind. Die Arretierteile lassen sich dann individuell auf unterschiedliche Schubladengrößen einstellen.

Es kann vorkommen, dass unbeabsichtigt der Beschlag in die Verriegelungsstellung gebracht wurde und bereits einige der Schubladen verriegelt wurden, wobei eine oder mehrere Schubladen noch in der Öffnungsstellung stehen. Um einem solchen Anwendungsfall Rechnung zu tragen, kann es vorgesehen sein, dass wenigstens eines der Arretierteile einen Auslenkabschnitt aufweist, um eine Auslenkbewegung des Sperrelementes oder des Arretierstückes in Zusammenwirken mit einem Blockierstück der Schublade zu ermöglichen. Wenn nun diese offenstehende Schublade in die Schließstellung verbracht wird, so wirkt das Blockierstück auf den Auslenkabschnitt ein und verstellt das Sperrelement und/oder das Arretierstück derart, dass die Schublade ungehindert in die Schließstellung verfahren kann.

Die Erfindung wird im Folgenden anhand eines in den Zeichnungen dargestellten Ausführungsbeispieles näher erläutert. Es zeigen:
- Fig. 1: in schematischer Seitenansicht ein Möbel mit einem darin eingebauten Schubladenmodul,
- Fig. 2: eine Teildarstellung des oberen Bereiches des Möbels gemäß Fig. 1 längs eines in Fig. 3 mit II-II markierten Schnittverlaufes,
- Fig. 3: ein vergrößertes Detail des oberen Bereiches des Möbels gemäß Fig. 1,
- Fig. 4: eine weiter vergrößerte Darstellung, die der Figur 3 entnommen ist,
- Fig. 5: die Darstellung gemäß Fig. 3 in einer veränderten Betriebsstellung und
- Fig. 6: eine weitere Betriebsstellung des Möbels gemäß Fig. 1.

Figur 1 zeigt ein Möbel M mit einem darin untergebrachten Schubladenmodul, das drei Schubladen S aufweist. Die Schubladen S sind mit üblichen Auszugführungen an dem Möbelkorpus des Möbels M befestigt und lassen sich in der Bildebene gemäß Fig. 1 horizontal nach links ausziehen.

Die Schubladen S sind in bekannter Weise aufgebaut. Sie weisen zwei in Schubladentiefenrichtung verlaufende Schubladenzargen 15 auf. An die längsseitigen Enden der Schubladenzargen 15 ist eine Frontblende 11 und rückseitig eine Rückwand angekoppelt. Bodenseitig wird die Schublade mit einem Boden 16 abgeschlossen. Die Schubladenzargen 15 können als Doppelwandzargen bekannter Bauart ausgestattet sein. An der Frontblende 11 kann ein Griff 12 montiert sein. Wie die Fig. 2 bis 4 zeigen, ist in die oberste Schublade S des Schubladenmodules eine Bohrung 13 in die Frontblende 11 eingebracht. In die Bohrung 13 kann von der Frontseite der Frontblende 11 her eine Rosette 14 eingesetzt werden. Die Rosette 14 umgibt einen Aufnahmebereich in dem ein Bedienteil 21 eines Betätigungselementes 20 angeordnet ist. Mit dem Bedienteil 21 ist ein Stellteil 22 gekoppelt. Hierzu weist das Stellteil 22 ein Gewinde 22.1 auf, das in ein Gewinde des Bedienteiles 21 eingeschraubt ist. Das Stellteil 22 besitzt an dem Gewinde 22.1 abgewandten Ende einen Auslöser 22.2, der zapfenförmig ausgebildet ist und mit einem kappenartigen Verrundungsabschnitt abgeschlossen ist, wie dies Fig. 4 deutlich erkennen lässt. Im Bereich zwischen dem Gewinde 22.1 und dem Auslöser 22.2 besitzt das Stellteil 22 einen Schaltabschnitt 22.3 mit einer Schaltnocke 22.5. Die Schaltnocke 22.5 ist einteilig an das Stellteil 22 angeformt. In Richtung zum Auslöser 22.2 hin ist ein Anschlag 22.4 beabstandet zu der Schaltnocke 22.5 angeordnet. Das Stellteil 22 kann in ein Gehäuse 24 eingesetzt werden. Das Gehäuse weist einen Boden 24.1 auf, von dem umlaufend eine Gehäusewand 24.2 aufsteigt. Die Gehäusewand 24.2 ist in dem dem Schaltnocken 22.5 zugewandten Bereich mit einer Schaltkurve 24.3 zur Bildung des Push-Latch-Mechanismusses ausgebildet. Das Gehäuse 24 weist der Frontblende 11 zugewandt einen Flansch 24.4 auf. Über das Gehäuse 24 ist ein Träger 25 geschoben. Dieser weist einen Durchbruch auf, der das Gehäuse 24 im Bereich des Flansches 24.4 aufnimmt. Der Träger 25 besitzt eine Aufnahme für den Flansch 24.4, der darin in Richtung der Mittellängsachse des Betätigungselementes 20 formschlüssig aufgenommen ist. Der Träger 25 besitzt einen Flansch 25.1 mit Schraubaufnahmen. Der Träger 25 kann über ein Befestigungsteil 26 gesetzt werden, wobei der Flansch 25.1 auf einem Flansch 26.1 des Befestigungsteiles 26 zum Liegen kommt. Der Flansch 26.1 weist Schraubaufnahmen auf, die in Flucht zu den Schraubaufnahmen des Flansches 25.1 angeordnet sind. Durch die Fluchtenden Schraubaufnahmen kann eine Befestigungsschraube 27 hindurchgeführt und rückwärtig in die Frontblende 11 eingeschraubt werden. Damit wird das Bedienelement 20 dann an der Frontblende 11 sicher befestigt. Um eine exakte Ausrichtung des Betätigungselementes 20 gegenüber der Frontblende 11 zu erreichen, weist das Befestigungsteil 26 einen Zentrieransatz 26.2 auf, der in der Bohrung 13 ausgerichtet ist. Wie Fig. 4 weiter erkennen lässt, ist im Bereich des Bodens 24.1 des Gehäuses 24 eine Feder 23 im Zwischenraum zwischen der Gehäusewand 24.2 und dem Stellteil 22 angeordnet.

Wie Fig. 1 erkennen lässt, ist an einer Wandung des Möbelkorpus ein Sperrelement 30 angeordnet. Dabei verläuft das Sperrelement 30 seitlich der Schubladen S, wie dies Fig. 2 erkennen lässt. Das Sperrelement 30 wird von einem Profilabschnitt, vorliegend einem C-Profil gebildet. Das Sperrelement 30 kann mittels Befestigungsteilen 33 mit der Korpuswand verbunden werden. Wie Fig. 3 erkennen lässt, weist das Befestigungsteil 31.1 zwei seitliche Ansätze auf, die Stützabschnitte 33.3 bilden. Zwischen den Stützabschnitten 33.3erstreckt sich ein Deckabschnitt, der das Sperrelement 30 übergreift. Das Befestigungsteil 33 ist mit zwei Langlöchern 33.1 ausgerüstet, durch die Schrauben 33.2 hindurchgesetzt und in die Möbelkorpuswand eingeschraubt werden können. Die Befestigungsteile 33 ermöglichen eine Verstellung des Sperrelementes 30 in Richtung seiner Mittellängsachse. Dementsprechend kann das Sperrelement 30 in Vertikalrichtung verstellt werden. Das Sperrelement 30 weist einen Längsschlitz 31 auf und kann, da es als C-Profil ausgebildet ist, Nutensteine aufnehmen. Am oberen längsseitigen Ende des Sperrelementes lässt sich mit einem solchen Nutenstein ein Schaltstück 32 ankoppeln. Hierzu wird eine Schraube 32.1 durch eine Schraubaufnahme des Schaltstückes 32 hindurchgesteckt und in den im Sperrelement befindlichen Nutenstein eingeschraubt. Das Schaltstück 32 weist ein Schaltelement 32.2 auf, das in Form einer geschrägt verlaufenden Auflaufkufe ausgebildet ist. Wie Fig. 3 erkennen lässt, sind mit dem Sperrelement 30 weiterhin Arretierteile 34 über Nutensteine verschraubt (Befestigungsschraube 34.1). Für jede Schublade ist dabei ein Arretierteil 34 vorgesehen, wie dies Fig. 1 erkennen lässt. Die Arretierteile 34 weisen eine Führung 34.2 auf, in deren Führungsbahn ein Arretierstück 34.4 untergebracht ist. Linksseitig weist das Arretierstück 34.4 eine Auslenkschräge 34.3 und gegenüberliegend einen Sperrabschnitt 34.5 auf. Das Arretierteil 34 arbeitet mit einem Blockierstück 17.1 zusammen, das schubladenseitig angeordnet ist. Das Blockierstück 17.1 kann dabei Teil eines Halters 17 sein, der am Boden 16 der Schublade S angebracht ist.

Im Folgenden wird die Funktionsweise der in den Zeichnungen dargestellten Anordnung erläutert. Wie Fig. 1 zeigt, können alle Schubladen S in Möbel M in die Schließstellung verbracht werden. Dabei untergreift der Auslöser 22 das Schaltstück 32 und ist gleichzeitig auf dem Stützabschnitt 23.3 des Befestigungsteils 33 abgestützt, wie dies Fig. 3 zeigt. Das Sperrelement 30 befindet sich in der Sperrstellung. Dementsprechend sind die Blockierstücke 17.1 der Schubladen S an den Sperrabschnitten 34.5 der Arretierteile 34 blockiert. Damit ist verhindert, dass die Schublade S in die Öffnungsstellung gezogen werden können. Wenn die Schubladen S nun geöffnet werden sollen, so wird auf das Bedienteil 21 ein Überhub aufgebracht. Dementsprechend wird das Bedienteil 21 gedrückt, sodass es einen geringen Verstellweg, ausgehend von der Position gemäß Fig. 3 nach rechts durchführt. Aufgrund dieses Überhubes gleitet der Schaltnocken 22.5 in der Schaltkurve 34.3 ab und wird dabei in eine Schaltstellung gebracht, in der sich der Schaltnocken 22.5 außer Eingriff mit der Schaltkurve 24.3 befindet. Wird nun das Bedienteil 21 entlastet, so schiebt die vorgespannte Feder 23 das Stellteil 22 in der Bildebene gemäß Fig. 4 nach links. Damit wird auch das fest mit dem Stellteil 22 gekoppelte Bedienteil 21 nach links verschoben. Fig. 5 zeigt die Ausschubstellung des Bedienteils 21 die Ausschubbewegung wird mit einem Anschlag 22.6 des Bedienteils 22 begrenzt, das an einem Gegenanschlag 24.5 des Gehäuses 24 anschlägt. Wie Fig. 5 erkennen lässt, gelangt bei der Verstellung des Stellteils 22 der Auslöser 22.2 außer Eingriff mit dem Schaltstück 32. Damit wird das Sperrelement 30 kontinuierlich freigegeben und es kann sich aufgrund der einwirkenden Schwerkraft vertikal nach unten verschieben. Mit der Verschiebung des Sperrelementes 30 werden auch die Arretierteile 34 in Schwerkraftrichtung verstellt. Dabei gelangen die Blockierstücke 17.1 außer Eingriff mit den Sperrabschnitten 34.5, wie dies Fig. 5 zeigt. Die Schubladen S können nun unbehindert in die Öffnungsstellung gezogen werden. Nach Gebrauch können die Schubladen dann wieder in die Schließstellung geschoben werden, die in Fig. 5 gezeigt ist.

Wenn nun die Schubladen S arretiert werden sollen, so wird das Bedienteil 21, ausgehend von der Betriebsstellung gemäß Fig. 5, gedrückt. Damit verschiebt sich das Stellteil 22 in dem Gehäuse 24 unter Spannung der Feder 23 in der Bildebene gemäß Fig. 5 nach rechts. Dabei trifft der Auslöser 22.2 auf das als Auflaufkufe ausgebildete Schaltelement 32.2. Dann gleitet der Auslöser 22.2 auf der Auflaufkufe 23.2 ab und verschiebt das Sperrelement 30 entgegen der Schwerkraftrichtung. Dementsprechend werden auch die Arretierteile 34 angehoben, sodass die Blockierstücke 17.1 an den Sperrabschnitten 34.5 verriegelt werden. Wenn das Bedienelement 21 dann, nachdem es vollständig eingeschoben wurde, entlastet ist, ist der Schaltnocken 22.5 in einem Sperrbereich der Schaltkufe 24.3 arretiert, sodass die in Fig. 3 gezeigte Betriebsstellung wieder vorliegt.

Nun kann es vorkommen, dass das Bedienteil 21 in seiner eingedrückten Stellung steht; mithin der Auslöser 22.2 nach hinten ausgefahren ist, obwohl die Schublade S noch nicht in der Schließstellung befindlich ist, wie dies Fig. 5 zeigt. Wenn die Schublade S nun geschlossen wird, so trifft der Auslöser 22.2 auf das Schaltstück 32, wodurch das Sperrelement 30 vertikal nach oben verschoben wird. Das zugeordnete Blockierstück 17.1 der oberen Schublade S läuft dann in den Bereich der Auslenkschräge 34.3 der Führung 34.2 ein und umfährt dann ordnungsgemäß das Arretierstück 34.4, bis es im Bereich des Sperrabschnittes 34.5 zum Liegen kommt, wenn die Schublade S vollständig geschlossen ist.

Weiterhin ist nun ein Anwendungsfall denkbar, bei dem alle bis auf eine Schublade S geschlossen sind. Wie Fig. 6 zeigt, wäre dies der Fall, wenn die obere Schublade S geschlossen ist, die darunter befindliche Schublade S noch geöffnet ist. In einem solchen Fall ermöglicht die dargestellte Konstruktion ein einfaches Schließen der noch geöffneten Schublade. Das zugeordnete Arretierstück 34 der Schublade befindet sich bereits in der Schließstellung. Wenn nun diese Schublade S geschlossen wird, so trifft das Blockierstück 17.1 auf die zugeordnete Auslenkschräge 34.3 des Arretierstückes 34.4. Hierdurch wird das Arretierteil 34 und mit ihm das Sperrelement 30 entgegen der Schwerkraftrichtung angehoben. Das Blockierstück 17.1 umfährt das Arretierstück 34.4, bis es dann im Bereich des Sperrabschnittes 34.5 zum Liegen kommt. Anschließend fällt dann das Sperrelement 30 unter Schwerkrafteinwirkung wieder zurück in die in Fig. 3 gezeigte Position und alle Schubladen S sind korrekt verriegelt.

## Patentansprüche

1. Beschlag für ein Schubladenmodul eines mobilen Fahrzeuges, insbesondere eines Wohnmobiles, eines Wohnwagens oder eines Boots mit einem Sperrelement (30), das entsprechend der Anzahl der zu sperrenden Schubladen Arretierteile (34) aufweist, wobei mittels eines Betätigungselementes (20) ein Auslöser (22.2) verstellbar ist, der auf ein Schaltstück (32) einwirkt, um mit dem Sperrelement (30) zumindest zwei der Arretierteile (34) zwischen einer Sperr- und einer Öffnungsstellung zu verstellen, wobei der Auslöser (22.2) mit einem Bedienteil (21) gekoppelt ist und mittels eines Push-Latch-Mechanismus in der der Sperrstellung des Sperrelementes (30) zugeordneten Schaltstellung arretiert ist, und, wobei wenigstens eines der Arretierteile (34) einen Auslenkabschnitt (34.3) aufweist, um eine Auslenkbewegung des Sperrelementes (30) oder des Arretierteils (34) in Zusammenwirken mit einem Blockerstück (17.1) der Schublade (S) zu ermöglichen, wobei der Auslöser (22.2) an ein Stellteil (22) angekoppelt ist, das in einem Gehäuse (24) mittels des Bedienteils (21) verstellbar ist, und wobei das Stellteil (22) und das Gehäuse (24) einen Schaltnocken (22.5) und eine damit zusammenwirkende Schaltkurve (24.3) des Push-Latch-Mechanismus bilden, und wobei der Stellteil (22) mittels des Bedienteils (21) linear verstellbar ist, und wobei das Schaltstück (32) ein als Auflaufkurve (32.2) ausgebildetes Schaltstück aufweist, auf der der Auslöser (22.2) bei dessen Verstellung aufläuft, um das Schaltstück (32) von der Sperr- in die Öffnungsstellung zu bewegen.

2. Beschlag nach Anspruch 1, **dadurch gekennzeichnet, dass** das Betätigungselement (20) eine Feder (23) aufweist, die den Stellteil (22) federvorgespannt hält.

3. Beschlag nach einem der Ansprüche 1 bis 2, **dadurch gekennzeichnet, dass** der Auslöser (22.2) zumindest über einen Teilbereich seines Verstellweges zwischen dem Schaltstück (32) und einem Stützabschnitt (33.3) geführt ist.

4. Beschlag nach einem der Ansprüche 1 bis 3, **dadurch gekennzeichnet, dass** der Stützabschnitt (33.3) Teil eines Befestigungsteils (33) zur Befestigung des Sperrelementes (30) an einem Möbelkorpus ist.

5. Beschlag nach einem der Ansprüche 1 bis 4, **dadurch gekennzeichnet, dass** die Lagezuordnung des Stützabschnittes (33.3) zu dem Auslöser (22.2) mittels eines Einstellabschnittes, insbesondere eines Langloches (33.1) veränderbar ist.

6. Beschlag nach einem der Ansprüche 1 bis 5, **dadurch gekennzeichnet, dass** zumindest ein Teil der Arretierteile (34) verstellbar, insbesondere stufenlos verstellbar an dem Sperrelement (30) befestigbar ist.

## Claims

1. Fitting for a drawer module of a mobile vehicle, in particular of a mobile home, a caravan or a boat, comprising a blocking element (30), which has locking parts (34) corresponding to the number of drawers to be blocked. By means of an actuating element (20) a release (22.2) can be adjusted which acts on a switching piece (32) in order with the blocking element (30) to adjust at least two of the locking parts (34) between a blocking and an open position. The release (22.2) is coupled with an operating part (21) and is locked by means of a push-latch mechanism in the switching position associated with the blocking position of the blocking element (30).
At least one of the locking parts (34) has a deflecting portion (34.3) in order to enable a deflection movement of the blocking element (30) or of the locking part (34) in interaction with a blocker piece (17.1) of the drawer (S).
The release (22.2) is coupled to an actuating part (22), which can be adjusted in a housing (24) by means of the operating part (21). The actuating part (22) and the housing (24) form a switching cam (22.5) and a switching curve (24.3) of the push-latch mechanism, which switching curve interacts with the switching cam.
The actuating part (22) can be linearly displaced by means of the operating part (21).
The switching piece (32) has a switching piece formed as a stop cam (32.2), which the release (22.2) hits when adjusted, in order to move the switching piece (32) from the blocking position into the open position.

2. A fitting according to claim 1, **characterised in that**
the actuating element (20) has a spring (23) which holds the actuating part (22) in a spring-prestressed manner.

3. A fitting according to one of claims 1 to 2, **characterised in that** the release (22.2) is guided at least over a part region of the adjustment path thereof between the switching piece (32) and a support portion (33.3).

4. A fitting according to one of claims 1 to 3, **characterised in that**
the support portion (33.3) is part of a fastening part (33) for fastening the blocking element (30) to a furniture body.

5. A fitting according to one of claims 1 to 4, **characterised in that**
the positioning of the support portion (33.3) with respect to the release (22.2) can be changed by means of an adjusting portion, in particular by means of an elongated hole (33.1).

6. A fitting according to one of claims 1 to 5, **characterised in that**
at least one part of the locking parts (34) can be fastened to the blocking element (30) in an adjustable manner, in particular in a continuously adjustable manner.

## Revendications

1. Crémone pour un module de tiroir d'un véhicule mobile, notamment un camping-car, une caravane ou un bateau, avec un élément de blocage (30), qui présente des parties d'arrêt (34) correspondant au nombre des tiroirs à bloquer, dans laquelle un déclencheur (22.2) est réglable au moyen d'un élément d'actionnement (20), le déclencheur agissant sur une partie de commutation (32), afin d'ajuster au moins deux des parties d'arrêt (34) avec l'élément de blocage (30) entre une position de blocage et une position d'ouverture, dans laquelle le déclencheur (22.2) est couplé avec une unité de commande (21) et est arrêté au moyen d'un mécanisme de loquet à pousser dans la position de commutation associée à la position de blocage de l'élément de blocage (30) et
dans laquelle au moins une des parties d'arrêt (34) présente une section de déviation (34.3), afin de permettre un mouvement de déviation de l'élément de blocage (30) ou de la partie d'arrêt (34) en coopération avec une partie de bloc (17.1) du tiroir (S),
dans laquelle le déclencheur (22.2) est couplé au niveau d'une pièce de commande (22), qui peut être ajustée dans un boîtier (24) au moyen de l'unité de commande (21) et dans laquelle la pièce de commande (22) et le boîtier (24) forment une came de commutation (22.5) et une courbe de commutation (24.3) coopérant avec celle-ci du mécanisme de loquet à pousser et dans laquelle
la pièce de commande (22) peut être ajustée au moyen de l'unité de commande (21) de façon linéaire et dans laquelle
la partie de commutation (32) présente une partie de commutation formée comme une courbe de plan incliné (32.2), sur laquelle le déclencheur (22.2) repose lors de son ajustement, afin de déplacer la partie de commutation (32) de la position de blocage vers la position d'ouverture.

2. Crémone selon la revendication 1, **caractérisée** en ce
l'élément d'actionnement (20) présente un ressort (23) qui maintient la pièce de commande (22) précontrainte par ressort.

3. Crémone selon l'une des revendications 1 à 2, **caractérisée** en ce
le déclencheur (22.2) est guidé au moins sur une zone partielle de sa course d'ajustement entre la partie de commutation (32) et une section d'appui (33.3).

4. Crémone selon l'une des revendications 1 à 3, **caractérisée** en ce
la section d'appui (33.3) fait partie d'une partie de fixation (33) pour la fixation de l'élément de blocage (30) sur un corps de meuble.

5. Crémone selon l'une des revendications 1 à 4, **caractérisée** en ce
la correspondance de position entre la section d'appui (33.3) et le déclencheur (22.2) peut être modifiée au moyen d'une section de réglage, notamment un trou oblong (33.1).

6. Crémone selon l'une des revendications 1 à 5, **caractérisée** en ce
au moins une partie des pièces d'arrêt (34) est fixée de manière réglable, notamment de manière réglable en continu, à l'élément de blocage (30).
